# EUROPÄISCHE PATENTSCHRIFT

(11) **EP 3 370 555 B1**
(45) Veröffentlichungstag und Bekanntmachung des Hinweises auf die Patenterteilung: **08.01.2020**
(21) Anmeldenummer: 16797776.8
(22) Anmeldetag: 04.11.2016
(51) Int. Cl.: A41D 27/28, A41D 13/002

(54) **SPORTBEKLEIDUNG MIT WENIGSTENS EINER KLIMAZONE**
SPORTSWEAR WITH AT LEAST ONE CONTROLLED TEMPERATURE ZONE
VÊTEMENT DE SPORT COMPRENANT AU MOINS UNE ZONE DE THERMORÉGULATION

(30) Priorität: 04.11.2015 DE 102015118892
(43) Veröffentlichungstag der Anmeldung: 12.09.2018
(73) Patentinhaber: X-Technology Swiss GmbH, 8832 Wollerau (CH)
(72) Erfinder: LAMBERTZ, Bodo, 8853 Wilen bei Wollerau Schwyz (CH)
(74) Vertreter: Schneider Feldmann AG Patent- und Markenanwälte
(86) Internationale Anmeldenummer: PCT/EP2016/076680
(87) Internationale Veröffentlichungsnummer: WO 2017/077040

(56) Entgegenhaltungen:
- EP-A1- 1 476 033
- WO-A1-2015/143411

## Beschreibung

Die Erfindung betrifft ein Sportbekleidungsstück mit wenigstens einer Klimazone mit den Merkmalen des Oberbegriffs des Anspruchs 1.

Ein solches Sportbekleidungsstück ist aus der EP 1 476 033 B1 bekannt. Es umfasst stegförmige Teilbereiche, die verdickt sind und dadurch auf der Haut aufliegen und an ihrer Rückseite äußere Luftkanäle bilden, sowie Bereiche, die nicht auf der Haut aufliegen und die innere Luftkanäle bilden. An den auf der Haut aufliegenden Stegen an der Innenseite des Bekleidungsstücks wird Schweiß absorbiert, der dann von den Stegen aufgenommen wird und über die äußeren Luftkanäle verdunsten kann. Die Verdunstung führt zur lokalen Abkühlung. Zwischen den Stegen, in den inneren Luftkanälen, kann Luft strömen und für einen Temperaturausgleich sorgen. Um herabrinnenden Schweiß auffangen zu können, sind die Stege im Wesentlichen quer zur Körperachse ausgerichtet. Diese an sich bewährten Klimazonen ermöglichen zwar eine hervorragende Schweißabsorption, haben jedoch den Nachteil, dass die Luftzirkulation in der Klimazone nur parallel zu den Stegen möglich ist. Erwärmte Luft kann innerhalb der Klimazone nicht entlang der Körperachse aufsteigen.

Die Aufgabe der vorliegenden Erfindung besteht somit darin, ein Sportbekleidungsstück mit wenigstens einer Klimazone der eingangs genannten Art hinsichtlich der Luftzirkulation zu verbessern, jedoch die guten Eigenschaften bezüglich Schweißabsorption und Schweißverdunstung beizubehalten.

Zur Lösung wird gemäß der vorliegenden Erfindung ein Sportbekleidungsstück mit den Merkmalen des Anspruchs 1 vorgeschlagen.

Gemäß der vorliegenden Erfindung umfassen die Klimazonen nicht durchgängig zueinander parallel ausgerichtete Stege und Luftkanäle, sondern sie umfassen mehrere vereinzelte Klimaelemente, von denen jedes für sich in der bekannten Art und Weise ausgebildet ist, aber nur wenigstens einen Steg aufweist, der sich nicht über die gesamte Breite des Klimaelements erstreckt. Die Klimaelemente sind in Querrichtung zur vertikalen Körperachse durch seitliche Trennungszonen voneinander separiert.

Trennungszonen sind im Sinne der vorliegenden Erfindung die Bereiche seitlich neben einem Klimaelement bzw. zwischen zwei nebeneinanderliegenden Klimaelemente. Auch vertikal sind die Klimaelemente voneinander getrennt, und zwar durch quer oder schräg verlaufende innere Luftkanäle wie es schon nach dem Stand der Technik üblich. Die Trennungszonen sind im Grunde auch innere Luftkanäle, jedoch dient die sprachliche Differenzierung der besseren Charakterisierung der Erfindung im Hinblick auf die nachfolgenden Richtungen, in denen Luft aufströmt und Schweiß abfließt.

Die Klimaelemente sind von Textilgewebe umgeben. Zwischen ihnen sind die inneren Kanäle gebildet, durch die Luft zirkuliert. Die Klimaelemente sind in der Art und Weise angeordnet, dass Schweißtropfen nicht auf der Haut von oben nach unten durch die gesamte Klimazone laufen können, weil diese jeweils an einem tiefer liegenden Schweißauffangbereich, dem nächstfolgenden, auf der Haut liegenden Steg, aufgefangen werden. Dazu sind die in Bezug auf die vertikale Körperachse in unterschiedlichen Höhen positionierten Klimaelemente seitlich versetzt zueinander angeordnet. Die Anordnung der Elemente ist auf verschiedene Arten möglich, die alle gemeinsam haben, dass sich die Bereiche, die auf der Haut aufliegen, mit denen, die nicht auf der Haut aufliegen, in einer Art und Weise abwechseln bzw. derart zueinander versetzt sind, dass kein weiteres Herunterrinnen eines Schweißtropfen zugelassen wird. Zugleich stellen die versetzten Klimaelemente nur ein geringes Hindernis für aufsteigende Luft dar. Die Luft auf der Hautoberfläche kann in mehreren Richtungen zirkulieren, da Luftkanäle in der Vertikalen durch die Anordnung der Klimaelemente mit dazwischenliegenden Trennungszonen offengehalten werden. Hierdurch kann erwärmte Luft durch die Klimazone hindurch aufsteigen. Aufgrund des damit verbundenen Kamineffekts wird die Feuchtigkeitsabfuhr und damit die Kühlung der Haut, verbessert.

Die Anordnung erfolgt vorzugsweise in einem regelmäßigen Muster, kann aber auch unregelmäßig sein, solange bei der Ausbildung und Anordnung der Klimaelemente die Grundprinzipien der Erfindung beachtet werden, nämlich einerseits Trennungszonen vorzusehen, um eine vertikale Luftströmung zu ermöglichen und andererseits die Trennungszonen mit seitlichem Versatz anzuordnen, um herabrinnenden Schweiß jeweils in den nächst tiefer liegenden Reihen auffangen zu können. Die Klimazonen mit den Klimaelementen sind somit in optimaler Weise an die Körperzonen angepasst, die bei sportlicher Aktivität besonders stark schwitzen.

Die Versatzanordnung bezieht sich insbesondere auf eine vertikale Körperachse. Damit ist aber nach der vorliegenden Erfindung nicht zwangsläufig eine exakt lotrechte Ausrichtung gemeint, wenn ein Sportler das Sportbekleidungsstück trägt, sondern es soll damit eine Luftdurchzugsrichtung charakterisiert werden, also die Richtung, in der erwärmte Luft entlang der Körperoberfläche des Sportlers aufsteigen kann. Diese Luftdurchzugsrichtung wird selbstverständlich in den üblichen Bewegungsmustern des Sportlers irgendwie entgegen der Richtung der Schwerkraft ausgerichtet sein, wobei nicht nur eine exakt vertikale, sondern auch schräge Luftdurchzugsrichtung möglich ist. Es können an dem Sportbekleidungsstück oder sogar innerhalb derselben Klimazone auch mehrere Strömungsfäden ausgebildet sein, das heißt, die Luftströmung kann aufgefächert werden. Für die Erfindung ist nur bedeutsam, dass die Luftdurchzugsrichtung nicht durch im Strömungsweg liegende Barrieren wie sie im Stand der Technik durch die Stege gebildet wurden, unterbrochen werden.

Entgegen der Luftdurchzugsrichtung erstreckt sich die Richtung, in der Schweißtropfen abperlen. Diese Richtung wiederum soll nach der Erfindung unterbrochen werden, um abrinnenden Schweiß aufzufangen. Nicht in jeder Riehe von Klimaelementen muss eine solche Barriere, die aufgrund der seitlich versetzten Anordnung der Klimaelemente geschaffen wird, vorhanden sein. Es kann auch eine Folge von Reihen ohne Barrieren durch wenigstens ein Paar zueinander versetzter Reihen abgelöst werden, in denen dann der Schweiß aufgefangen wird.

Die Klimazonen können durch Stricken erzeugt werden, aber auch durch Aufkleben von Elementen auf Gewebe oder andere Textilien.

Die Form und Anordnung der Klimaelemente kann in verschiedener Weise gewählt werden, wobei alle Ausführungsformen gemeinsam haben, dass die Bereiche, die auf der Haut aufliegen, sich mit denen, die nicht auf der Haut liegen, in einer Art und Weise abwechseln bzw. zueinander versetzt sind, dass kein ungehindertes Herunterrinnen eines Schweißtropfens möglich ist, sondern dass jeder Schweißtropfen möglichst schnell wieder aufgefangen werden.

Die Form der Klimaelemente im Grundriss kann z.B. ein Y, ein V, ein X, ein Doppel-Y oder ähnliches sein, da diese Formen sich gut eignen, einen Tropfen aufzufangen, zugleich aber nur ein geringes Hindernis für seitlich vorbeiziehende, aufsteigende Luft darstellen.

Die Klimazonen auf der Bekleidung können in der Gesamterstreckung unter Einschluss aller einzelnen Klimaelemente unterschiedlich ausgeprägt sein, um verschiedene zusätzliche Vorteile zu erzeugen. Sie können z.B. vertikal lang gezogen sein, um einen ausgeprägten Kamineffekt zu erreichen, und um auf diese Weise Luft von möglichst weit unten transportieren zu können und bis oben an den Kragen eines Oberteils oder den Bund einer Hose zu transportieren, wo sie dann austritt.

Vorzugsweise ist das textile Flächengebilde ein Gestrick, das die Klimazone bildet und entweder speziell dafür ausgebildet ist, oder mit dem Grundgestrick des Sportbekleidungsstück verbunden ist. Um die ansteigenden Strukturen in Bezug auf die Körperachse zu bilden, welche in den nachfolgenden Figuren erkennbar sind, können folgende Maßnahmen beim Stricken vorgesehen sein:
- Linearer Reihenversatz
- Linearer, gleichmäßiger Versatz einzelner Maschen
- Ungleichmäßiger Versatz einzelner Maschen
- Wechselweiser Reihenversatz von Maschenzonen, wodurch eine VorForm gebildet wird
- Wechselweiser gleichmäßiger Versatz einzelner Maschen sowie
- Wechselweiser ungleichmäßiger Versatz einzelner Maschen

Die Erfindung wird nachfolgend mit Bezug auf die Figuren näher erläutert. Die Figuren zeigen im Einzelnen:
- Fig. 1: einen Ausschnitt einer Klimazone eines Sportbekleidungsstücks in schematischer, perspektivischer Ansicht
- Fig. 2 bis 5: je eine Draufsicht auf eine Klimazone mit Klimaelementen in verschiedenen Ausführungen
- Fig. 6: eine schematische Draufsicht auf eine gestrickte Klimazone mit und
- Fig. 7: die Klimazone nach Figur 1 in perspektivischer Ansicht.

Figur 1 zeigt eine Klimazone 10.1 in einem textilen Flächengebilde 11.1, wobei es sich um ein Gewebe oder um ein Gestrick handeln kann. Die Klimazone 10.1 ist beispielsweise an einem Sportbekleidungsstück angeordnet und ist dort jeweils an denjenigen Körperstellen ausgebildet, an denen bei körperlicher Betätigung ein besonders hoher Schweißanfall entsteht.

Die Klimazone 10.1 besteht bei dem gezeigten Ausführungsbeispiel aus einer regelmäßigen Anordnung von einzelnen Klimaelementen 12.1. Jedes Klimaelement 12.1 für sich besitzt wenigstens einen Bereich, in dem das Gewebe oder Gestrick durch weniger elastische und/oder durch kürzere Zugzonen 15.1 gerafft ist, so dass sich an der Innenseite des Bekleidungsstücks, welche der Haut 200 des Trägers zuzuwenden ist, eine im Querschnitt U- oder V-förmige Konfiguration ergibt. Hierdurch wird ein sogenannter Steg 14.1 an der Innenseite des textilen Flächengebildes 11.1 ausgebildet. An den an der Haut 200 anliegenden Bereichen der Kuppe des Steges 14.1 wird Schweiß aufgefangen und von dem Textil aufgenommen. Zwischen den auf der Haut 200 aufliegenden Stegen 14.1 sind innere Luftkanäle 13.1 ausgebildet, durch welche Luft über die Hautoberfläche zirkulieren kann.

Der aufgefangene Schweiß wird teilweise über die textilen, hygroskopischen Seitenwände der Stege 14.1 an die Oberseite der Klimazone 12.1 bis in die Umgebungsbereiche 17.1 der Klimaelemente 12.1 transportiert, die aufgrund der Stege 14.1 in einem gewissen Abstand zur Hautoberfläche 200 gehalten werden. Hier kann der Schweiß besonders gut verdunsten. Die Verdunstungskälte wiederum kühlt die Luft in den unterhalb der Umgebungsbereiche 17.1 liegenden inneren Luftkanälen 13.1. An der Rückseite der Stege 14.1 bilden sich rinnenförmige Strukturen, die äußere Luftkanäle 18.1 bilden, über die ebenfalls Verdunstung stattfindet.

Dadurch, dass die äußeren Luftkanäle 18.1 nicht vollflächig von den Zugzonen 15.1 überspannt sind, kann durch diese ebenfalls eine Verdunstung von aufgefangenem Schweiß erfolgen, ohne dass ein Wärmestau bei den Klimaelementen 12.1 eintritt.

Die Anordnung der Klimaelemente 12.1 in dem textilen Flächengebilde 11.1 erfolgt bevorzugt in der Weise, dass zwei wesentliche Richtungen festgelegt sind, nämlich eine Körperachse X, die bei aufrechter Haltung des Trägers im Wesentlichen vertikal verläuft und einer Luftdurchzugsrichtung entspricht, und eine Querrichtung dazu, die senkrecht zur Körperachse oder in einem stumpfen Winkel dazu verläuft. In der Querrichtung sind die einzelnen Klimaelemente 12.1 durch die Umgebungsbereiche 17.1 voneinander getrennt, unter denen innere Luftkanäle 13.1 gebildet sind. Weiterhin sind die Stege 14.1 benachbarter Klimaelemente 12.1 durch Trennungszonen 16.1 in ihrer Erstreckung in Querrichtung voneinander getrennt.

Die äußeren Luftkanäle 18.1, welche in den Rinnen des gerafften Textils gebildet sind, sind an den Trennungszonen 16.1 ebenfalls unterbrochen, jedoch besteht an der Innenseite der Klimazone 10.1, unterhalb dieser Trennungszonen 16.1, eine Querverbindung der einzelnen inneren Luftkanäle 13.1 untereinander. Die Trennungszonen 16.1 und die inneren Luftkanäle 13.1 bzw. sind somit Teile eines Luftkanalnetzes, das an der inneren, der Körperseite des Trägers zuzuwendenden Seite des Flächengebildes 11.1 ausgebildet ist.

Die damit erzielten Effekte werden durch die jeweilige Draufsicht auf die verschiedenen Ausführungsbeispiele von erfindungsgemäß ausgebildeten Klimazonen 10.2, ..., 10.6, die in den Fig. 2 bis 6 dargestellt sind, nachfolgend erläutert.

In Fig. 2 ist ein Ausschnitt einer Klimazone 10.2 gemäß einer weiteren Ausführungsform der Erfindung gezeigt. Diese kann direkt an einem textilen Flächengebilde 11.2 ausgebildet sein, aus dem auch die angrenzenden Bereiche des Sportbekleidungsstücks gebildet sind. Die Klimazone 10.2 kann auch gesondert gefertigt werden und mit den übrigen Bereichen des Sportbekleidungsstücks verbunden werden.

Fig. 2 zeigt den Blick auf die der Haut zuzuwendende Innenseite der Klimazone 10.2. Die dunklen Bereiche sind zur Anlage an der Haut vorgesehen, während die hellen Bereiche dazwischen einen Abstand zur Hautoberfläche wahren, wenn das Bekleidungsstück mit der Klimazone 10.2 getragen wird.

In der Klimazone 10.2 sind mehrere Reihen von einzelnen, jeweils Y-förmigen Klimaelementen 12.2 angeordnet, und zwar derart, dass einer der Schenkel der Y-förmigen Klimaelemente 12.2 in vertikaler Richtung, also parallel zur Körperachse X, ausgerichtet ist. In benachbarten Reihen von Klimaelementen 12.2 besteht zudem ein Versatz der Reihe von Klimaelementen 12.2 in Querrichtung. Dadurch liegt immer dort, wo in der darüber liegenden Reihe eine Trennungsstelle 16.2 zwischen den Klimaelementen 12.2 besteht und damit auch dazwischen ein innen liegender Luftkanal 13.2 ausgebildet ist, ein Auffangbereich 19.2 für Schweißtropfen. Der Auffangbereich 19.2 wird bei der Ausführungsform nach Fig. 2 durch die auseinander gespreizten Schenkel der Y-förmigen Klimaelemente 12.2 gebildet. Die dünnen, strichpunktierten Linien mit den nach oben weisenden Pfeilen kennzeichnen die sogenannten Luftdurchzugsrichtung, also den Weg, den die an der Haut erwärmte Luft A an der der Haut zugewandten Innenseite des textilen Flächengebildes 11.2 nimmt. Die als dunkle Zonen dargestellten Klimaelemente 12.2 wirken durch die Anlage auf der Haut als Barriere und führen zu einer Umlenkung der Luftströme. Aufgrund des sich einstellenden Kamineffekts zieht die warme Luft an den Hindernissen vorbei nach oben ab.

Zugleich kann Schweiß von oben nach unten rinnen, wie durch die dicken, ausgezogenen Linien im linken Bereich der Figur 2 dargestellt ist. Schweißtropfen, die unmittelbar im Bereich zwischen benachbarten Klimaelementen 12.2 entstehen, laufen direkt auf das darunterliegende Klimaelement 12.2, was gemäß dem Ausführungsbeispiel in Fig. 2 durch den Querversatz der Klimaelemente 12.2 in der zweiten und vierten Reihe gegenüber denen in der ersten, dritten und fünften Reihe erreicht wird. Die Effekte des Auffangens ablaufenden Schweißes S und des Aufsteigens erwärmter Luft A überlagern sich überall; lediglich zur Verdeutlichung sind die Wege des Schweißes S und der Luft A in Fig. 2 in getrennten Bereichen der Zeichnung dargestellt.

Fig. 3 zeigt eine weitere Ausführungsform einer nach der Erfindung ausgebildeten Klimazone 10.3. Auch hier sind wieder im linken Bereich die Wege des Schweißes S durch dicke, nach unten weisende Pfeile und rechts die Wege der Luft A durch dünne, gestrichelte Pfeile und Linien dargestellt. Die Körperachse verläuft wiederum vertikal. Im linken und rechten Bereich der Klimazone 10.3 sind jeweils stabförmige Klimaelemente 12.3 angeordnet. Die Luft A kann wiederum durch die inneren Luftkanäle 13.3 und die Trennungszonen zwischen den Klimaelementen 12.3, 12.3' aufsteigen. In einer zentralen Zone sind Klimaelemente 12.3 in V-förmiger Form untereinander angeordnet. Innerhalb des mit der Spitze nach unten weisenden Klimaelements 12.3 ist ein Schweißauffangbereich 19.3 ausgebildet. Bezüglich der seitlichen, stabförmigen Klimaelemente 12.3' ist die Anordnung derart, dass der Versatz, der zur Bildung einer Schweißauffangzone 19.3' führt, nicht durch seitlichen Versatz der Reihen von Klimaelementen 12.3, 12.3' bewirkt wird, sondern dass Neigung und Abstand der stabförmigen Klimaelemente 12.3' so aufeinander abgestimmt ist, dass Schweißtropfen, die an den jeweiligen oberen Enden der Klimaelemente 12.2' vorbei laufen, an einem unteren Ende eines benachbarten Klimaelements 12.3' aufgefangen werden.

Die Darstellung in Fig. 4 entspricht prinzipiell den zuvor beschriebenen Darstellungen in Bezug auf die Wege des Schweißes S und der Luft A sowie die Ausrichtung einer Klimazone 10.4 in Bezug auf eine vertikale Körperachse.

Bei der Ausführungsform nach Fig. 4 liegen einzelne stabförmige Klimaelemente 12.4 in ihrer länglichen Erstreckung fluchtend hintereinander und sind durch Trennungszonen 16.4 an den Schmalseiten voneinander getrennt. Mehrere Reihen von Klimaelementen 12.4 sind übereinander angeordnet, wobei zwischen den Reihen jeweils Umgebungsbereiche 17.4 bestehen, die in Querrichtung zur Körperachse verlaufende, innere Luftkanäle 13.4 bilden. Zwischen den Reihen von Klimaelementen 12.4 besteht in Querrichtung ein Versatz um eine halbe Rasterbreite, sodass durch die Trennungszonen 16.4 nach unten rinnende Schweißtropfen in einem Auffangbereich 19.4 aufgefangen werden. Der Auffangbereich 19.4 wird durch das jeweils in der Reihe darunter liegende und wie ein Querriegel angeordnete Klimaelement 12.4, gebildet.

Fig. 5 zeigt eine weitere Ausführungsform einer Klimazone 10.5. Die Wege des Schweißes und der Luft sind in diesem Fall nicht dargestellt, da sie wie bei den vorangegangen beschriebenen Ausführungsformen auch verlaufen. Das Ausführungsbeispiel der Klimazone 10.5 nach Fig. 5 verdeutlicht, dass auch Anordnungen von Klimaelementen 12.5 ohne einheitliches Raster möglich sind. In Fig. 5 besitzen die Klimaelemente 12.5 jeweils unterschiedliche Längen je Reihe, und auch der Versatz der Reihen von Klimaelementen 12.5 untereinander besitzt kein an die Länge der Klimaelemente 12.5 gekoppeltes einheitliches Maß. Wesentlich ist lediglich, dass wiederum Schweißauffangbereiche19.5 unterhalb einer Trennungszone, die zudem einen inneren Luftkanal 13.5 bildet, vorgesehen sind.

Fig. 6 zeigt eine weitere Draufsicht auf eine Klimazone 10.6, welche in einem als Gestrick ausgebildeten textilen Flächengebilde 11.6 angeordnet ist. Die treppenförmige Struktur bei der Darstellung in Fig. 6 dient zur Veranschaulichung der einzelnen Maschen. Stege 14.6 und an deren Rückseite ausgebildete äußere Luftkanäle 18.6 bestehen beispielsweise aus 10 Maschenreihen, während eine den äußeren Luftkanal 18.6 überspannende Zugzone 15.6 lediglich eine Breite von drei Maschenreihen besitzt. In einem ähnlichen Verhältnis kann die Breite der äußeren Luftkanäle 18.6 erhöht werden, indem bis zu fünfundzwanzig Maschenreihen zur Bildung eines äußeren Luftkanals 18.6 vorgesehen sind, während die diese Bereiche überspannenden Zugzonen 15.6 nur etwa zehn Maschenreihen aufweisen, sodass eine Raffwirkung eintritt. In Längserstreckung der äußeren Luftkanäle gesehen besitzen die Zugzonen 15.6 eine Länge von zwei bis sieben Maschen und sind mit einem Abstand von fünf bis zwanzig Maschen untereinander angeordnet, sodass sich bei den äußeren Luftkanälen 18.6 nicht überspannte Kammern mit einer Breite von fünf bis zwanzig Maschen ergeben. Die übereinander angeordneten Teile von Klimaelementen 12.6, welche die äußeren Luftkanäle 18.6 bilden, sind durch innere Luftkanäle 13.6 mit einer Breite von vier bis dreißig Maschenreihen voneinander getrennt.

Figur 7 zeigt ein einzelnes Klimaelement 12.1 in einem textilen Flächengebilde 11.1 mit seiner dreidimensionale Struktur in perspektiver Ansicht auf die Bekleidungsaußenseite. Es wird deutlich, dass bei einem erfindungsgemäß ausgebildeten Sportbekleidungsstück keine scharfen Begrenzungskanten vorliegen, wie sie sich lediglich zeichnerisch bei den schematischen Darstellungen nach den Figuren 2 bis 6 ergeben. Gut erkennbar ist die Raffung des textilen Gewebes oder Gestricks durch die Zugzonen 15.1 und die sich darunter erstreckende, rinnenförmige Struktur, welche den sogenannten äußeren Luftkanal 18.1 bildet.

### Bezugszeichenliste:

- 10.1 ... 10.6: Klimazone
- 11.1 ... 11.6: Flächengebilde
- 12.1 ... 12.6: Klimaelement
- 13.1 ... 13.6: innerer Luftkanal
- 14.1 ... 14.6: Steg
- 15.1 ... 15.6: Zugzone
- 16.1 ... 16.6: Trennungszone
- 17.1 ... 17.6: Umgebungsbereiche
- 18.1 ... 18.6: äußerer Luftkanal
- 19.1 ... 19.6: Schweißauffangzone

- 200: Haut
- S: Schweiß
- A: Luft

## Patentansprüche

1. Sportbekleidungsstück mit wenigstens einer Klimazone (10.1,..., 10.6), die aus einem textilen Flächengebilde (11.1, ..., 11.6) gebildet ist, welches lokal über Zugzonen (15.1,..., 15.6) zu Stegen (14.1,..., 14.6) gerafft ist,
wobei die Stege (14.1,..., 14.6) zur Anlage an der Haut (200) des Trägers an der Innenseite des Flächengebildes (11.1,..., 11.6) ausgebildet sind, wobei zwischen benachbarten Stegen (14.1,..., 14.6) innere Luftkanäle (13.1,..., 13.6) gebildet sind,
wobei an der Rückseite der Stege (14.1,..., 14.6) an dem gerafften Flächengebilde (11.1, ..., 11.6) jeweils wenigstens eine Rinne ausgebildet ist, die einen äußeren Luftkanal (18.1,..., 18.6) bildet, und
wobei in der Klimazone (10.1, ..., 10.6) mehrere Stege (14.1,..., 14.6) übereinander angeordnet sind,
**dadurch gekennzeichnet,**
- **dass** in der Klimazone (10.1, ..., 10.6) eine Vielzahl vereinzelter Klimaelemente (12.1, ...,12.6) angeordnet sind, die kurze Stege (14.1, ..., 14.6) enthalten, welche durch seitliche Trennungszonen (16.1, ..., 16.6) voneinander getrennt sind,
- **dass** an der Innenseite des Flächengebildes (11.1, ..., 11.6) benachbarte innere Luftkanäle (13.1,..., 13.6) durch die Trennungszonen (16.1,..., 16.6) miteinander verbunden sind, und
- **dass** die Trennungszonen (16.1, ..., 16.6) zwischen den Klimaelementen (12.1, ..., 12.6) derart seitlich versetzt zueinander sind, dass die Klimaelemente (12.1, ..., 12.6) in Bezug auf die Längserstreckung der vertikalen Körperachse (X) zumindest teilweise überlappend angeordnet sind.

2. Bekleidungsstück nach Anspruch 1, **dadurch gekennzeichnet, dass** in wenigstens einer Klimazone (10.1, 10.2, 10.3, 10.5, 10.6) die Klimaelemente (12.1, 12.2, 12.3, 12.5, 12.6) wenigstens teilweise gewinkelt sind, einen stumpfen Winkel von 120° bis 150° einschließen.

3. Bekleidungsstück nach Anspruch 2, **dadurch gekennzeichnet, dass** in wenigstens einer Klimazone (10.1) wenigstens ein Teil der Klimaelemente (12.1) die Form eines liegenden Y haben.

4. Bekleidungsstück nach Anspruch 2, **dadurch gekennzeichnet, dass** in wenigstens einer Klimazone (10.2) wenigstens ein Teil der Klimaelemente (12.2) die Form eines stehenden Y haben.

5. Bekleidungsstück nach Anspruch 2, **dadurch gekennzeichnet, dass** in wenigstens einer Klimazone (10.1, 10.3, 10.6) wenigstens ein Teil der Klimaelemente (12.1, 12.3, 12.6) die Form eines liegenden oder stehenden V haben.

6. Bekleidungsstück nach Anspruch 1, **dadurch gekennzeichnet, dass** in wenigstens einer Klimazone (10.3, 10.4, 10.5) wenigstens ein Teil der Klimaelemente (12.3, 12.4, 12.5) stabförmig sind und sich quer oder in einem schrägen Winkel zur Körperachse (X) erstrecken.

7. Bekleidungsstück nach einem der Ansprüche 1 bis 6, **dadurch gekennzeichnet, dass** die Stege (14.1,..., 14.6) und Zugzonen (15.1,..., 15.6) Teil eines gesondert hergestellten Klimaelements (12.1,..., 12.6) sind, das mit dem textilen Flächengebilde (11.1,..., 11.6) verbundenen.

8. Bekleidungsstück nach einem der Ansprüche 1 bis 7, **dadurch gekennzeichnet, dass** das textile Flächengebilde (11.1, ..., 11.6) ein Gestrick ist, wobei die Stege (14.1, ..., 14.6) aus dem gerafften Grundgestrick gebildet sind und die Zugzonen (15.1, ..., 15.6) eine gegenüber dem Grundgestrick reduzierte Maschenzahl aufweisen.

9. Bekleidungsstück nach Anspruch 8, **dadurch gekennzeichnet, dass** durch einen linearen oder wechselweisen Reihenversatz in der Strickung die Klimazonen sowohl schräg, als auch versetzt verlaufende Strukturen zur Körperachse (X) aufweisen.

10. Bekleidungsstück nach Anspruch 8, **dadurch gekennzeichnet, dass** die Klimaelemente sowohl schräg, als auch versetzt zur Körperachse (X) verlaufende Strukturen aufweisen, wobei eine linear gleichmäßige oder ungleichmäßige Versatzstrickung und/oder ein wechselweise gleichmäßiger und ungleichmäßiger Versatz einzelner Maschen in der Strickung vorgesehen sind.

## Claims

1. A piece of sportswear with at least one controlled temperature zone (10.1, ..., 10.6) comprising a textile fabric structure (11.1, ..., 11.6), which is locally shirred over tension zones (15.1, ..., 15.6) into webs,
wherein the webs (14.1, ..., 14.6) are designed to contact the skin (200) of the wearer on the inner side of the fabric structure (11.1, ..., 11.6),
wherein inner air channels (13.1, ..., 13.6) are formed between adjacent webs (14.1, ..., 14.6),
wherein a respective at least one channel is formed on the rear face of the webs (14.1, ..., 14.6) on the shirred fabric structure (11.1, ..., 11.6), and forms an outer air channel (18.1, ..., 18.6), and
wherein several webs (14.1, ..., 14.6) are arranged one over the other in the controlled temperature zone (10.1, ..., 10.6),
**characterized in that**
- a plurality of isolated controlled temperature elements (12.1, ..., 12.6) are arranged in the controlled temperature zone (10.1, ..., 10.6), and contain short webs (14.1, ..., 14.6) that are separated from each other by lateral separation zones (16.1, ..., 16.6),
- adjacent inner air channels (13.1, ..., 13.6) on the inner side of the fabric structure (11.1, ..., 11.6) are connected with each other by the separation zones (16.1, ..., 16.6), and
- the separation zones (16.1, ..., 16.6) between the controlled temperature elements (12.1, ..., 12.6) are laterally offset to each other, such that the controlled temperature elements (12.1, ..., 12.6) at least partially overlap in relation to the longitudinal extension of the vertical body axis (X).

2. The piece of sportswear according to claim 1, **characterized in that** the controlled temperature elements (12.1, 12.2, 12.3, 12.5, 12.6) in at least one controlled temperature zone (10.1, 10.2, 10.3, 10.5, 10.6) are at least partially angled, and include an acute angle of 120° to 150°.

3. The piece of sportswear according to claim 2, **characterized in that** at least a portion of the controlled temperature elements (12.1) is shaped like a reclining Y in at least one controlled temperature zone (10.1).

4. The piece of sportswear according to claim 2, **characterized in that** at least a portion of the controlled temperature elements (12.2) is shaped like a standing Y in at least one controlled temperature zone (10.2).

5. The piece of sportswear according to claim 2, **characterized in that** at least a portion of the controlled temperature elements (12.1, 12.3, 12.6) is shaped like a reclining or standing V in at least one controlled temperature zone (10.1, 10.3, 10.6).

6. The piece of sportswear according to claim 1, **characterized in that** at least a portion of the controlled temperature elements (12.3, 12.4, 12.5) is rod shaped and extends transversely or at an inclination to the body axis (X) in at least one controlled temperature zone (10.3, 10.4, 10.5) .

7. The piece of sportswear according to one of claims 1 to 6, **characterized in that** the webs (14.1, ..., 14.6) and tension zones (15.1, ..., 15.6) are part of a separately fabricated controlled temperature element (12.1, ..., 12.6), which is connected with the textile fabric structure (11.1, ..., 11.6).

8. The piece of sportswear according to one of claims 1 to 7, **characterized in that** the textile fabric structure (11.1, ..., 11.6) is a woven fabric, wherein the webs (14.1, ..., 14.6) consist of the shirred base woven fabric, and the tension zones (15.1, ..., 15.6) have a reduced mesh number by comparison to the base woven fabric.

9. The piece of sportswear according to claim 8, **characterized in that** the controlled temperature zones have structures that run both inclined and offset to the body axis (X) due to linearly or alternatingly offset rows in the knitting.

10. The piece of sportswear according to claim 8, **characterized in that** the controlled temperature elements have structures that run both inclined and offset to the body axis (X), wherein a linearly uniform or non-uniform offset knitting and/or an alternatingly uniform or non-uniform offset of individual meshes are provided in the knitting.

## Revendications

1. Vêtement de sport présentant au moins une zone tempérée (10.1, ..., 10.6) constituée d'un textile (11.1, ..., 11.6) plissé localement sur des zones tendues (15.1, ..., 15.6) de manière à former des âmes (14.1, ..., 14.6),
dans lequel les âmes (14.1, ..., 14.6) sont réalisées sur le côté intérieur du textile (11.1, ..., 11.6) pour s'appliquer sur la peau (200) du porteur,
dans lequel des canaux d'air intérieurs (13.1, ..., 13.6) sont formés entre des âmes (14.1, ..., 14.6) voisines,
dans lequel au moins cannelure est formée sur le côté arrière des âmes (14.1, ..., 14.6) sur le textile (11.1, ..., 11.6) plissé, laquelle forme un canal d'air extérieur (18.1, ..., 18.6), et
dans lequel plusieurs âmes (14.1, ..., 14.6) sont superposées dans la zone tempérée (10.1, ..., 10.6),
**caractérisé en ce que**
- plusieurs éléments de ventilation individuels (12.1, ..., 12.6) sont disposés dans la zone tempérée (10.1, ..., 10.6), lesquels présentent des âmes courtes (14.1, ..., 14.6) séparées les unes des autres par des zones de séparation latérales (16.1, ..., 16.6),
- des canaux d'air intérieurs (13.1, ..., 13.6) voisins sont reliés entre eux par les zones de séparation (16.1, ..., 16.6) sur le côté intérieur du textile (11.1, ..., 11.6), et
- les zones de séparation (16.1, ..., 16.6) entre les éléments de ventilation (12.1, ..., 12.6) sont décalées latéralement les unes par rapport aux autres, de telle façon que les éléments de ventilation (12.1, ..., 12.6) se chevauchent au moins partiellement par rapport à l'extension longitudinale de l'axe de corps vertical (X).

2. Vêtement selon la revendication 1, **caractérisé en ce que** dans au moins une zone tempérée (10.1, 10.2, 10.3, 10.5, 10.6), les éléments de ventilation (12.1, 12.2, 12.3, 12.5, 12.6) sont au moins partiellement coudés, incluant un angle obtus de 120° à 150°.

3. Vêtement selon la revendication 2, **caractérisé en ce que** dans au moins une zone tempérée (10.1), au moins une partie des éléments de ventilation (12.1) présente la forme d'un Y couché.

4. Vêtement selon la revendication 2, **caractérisé en ce que** dans au moins une zone tempérée (10.2), au moins une partie des éléments de ventilation (12.2) présente la forme d'un Y droit.

5. Vêtement selon la revendication 2, **caractérisé en ce que** dans au moins une zone tempérée (10.1, 10.3, 10.6), au moins une partie des éléments de ventilation (12.1, 12.3, 12.6) présente la forme d'un V couché ou droit.

6. Vêtement selon la revendication 1, **caractérisé en ce que** dans au moins une zone tempérée (10.3, 10.4, 10.5), au moins une partie des éléments de ventilation (12.3, 12.4, 12.5) présente une forme de tige et s'étend transversalement à l'axe de corps (X) ou selon un angle oblique par rapport à celui-ci.

7. Vêtement selon l'une des revendications 1 à 6, **caractérisé en ce que** les âmes (14.1, ..., 14.6) et les zones tendues (15.1, ..., 15.6) font partie d'un élément de ventilation (12.1, ..., 12.6) fabriqué séparément, lequel est relié au textile (11.1, ..., 11.6) .

8. Vêtement selon l'une des revendications 1 à 7, **caractérisé en ce que** le textile (11.1, ..., 11.6) est un tricot, dans lequel les âmes (14.1, ..., 14.6) sont constituées du tricot de base plissé et les zones tendues (15.1, ..., 15.6) présentent un nombre de mailles réduit par rapport au tricot de base.

9. Vêtement selon la revendication 8, **caractérisé en ce que** du fait d'un décalage de rangée linéaire ou alterné dans le tricotage, les zones tempérées présentent des structures s'étendant aussi bien obliquement que de façon décalée par rapport à l'axe de corps (X).

10. Vêtement selon la revendication 8, **caractérisé en ce que** les éléments de ventilation présentent des structures s'étendant aussi bien obliquement que de façon décalée par rapport à l'axe de corps (X), dans lequel il est prévu un tricotage en décalage linéairement régulier ou irrégulier et/ou un décalage alternativement régulier et irrégulier de mailles individuelles dans le tricotage.
